# EUROPÄISCHE PATENTSCHRIFT

(11) **EP 1 158 599 B1**
(45) Veröffentlichungstag und Bekanntmachung des Hinweises auf die Patenterteilung: **06.05.2004**
(21) Anmeldenummer: 01107971.2
(22) Anmeldetag: 29.03.2001
(51) Int. Cl.: H01Q 1/12

(54) **Antennenbefestigungsvorrichtung für Antennenmast-Plattformen**
Device for fastening an antenna on antenna mast platforms
Dispositif de fixation d'une antenne sur des plateformes de mâts d'antennes

(30) Priorität: 18.05.2000 DE 10024527
(43) Veröffentlichungstag der Anmeldung: 28.11.2001
(73) Patentinhaber: Pfleiderer Infrastrukturtechnik GmbH & Co. KG, 92318 Neumarkt (DE)
(72) Erfinder: Kuan, Ding, Dr., 92318 Neumarkt (DE)
(74) Vertreter: Matschkur, Lindner Blaumeier Patent- und Rechtsanwälte

(56) Entgegenhaltungen:
- DE-U- 29 714 098
- GB-A- 2 150 818
- US-A- 4 825 218
- US-A- 5 533 304
- US-A- 5 954 305

## Beschreibung

Die Erfindung bezieht sich auf eine Vorrichtung zur verwindungssteifen Befestigung eines Antennen-Trägerrohrs an der Plattform eines Antennenmastes, mit einem am Rand der Plattform befestigten, mit dem Trägerrohr verschweißten Kragarm.

Derartige Vorrichtungen, bei denen die Antenne unter Verwendung eines Trägerrohrs gehaltert ist und nicht direkt am Rand der Plattform unmittelbar befestigt wird, haben einmal den Zweck, die häufig nicht biegesteifen Stabantennen durch Verstrebung an den Trägerrohren zu versteifen und zum anderen dienen solche Trägerrohre auch dazu, Antennenschüsseln in größeren Abständen zur Plattform, also beispielsweise einige Meter oberhalb der Plattform positionieren zu können. Dabei ergibt sich die Schwierigkeit, dass an der Verschweißung des Antennen-Trägerrohrs mit dem meist als Rechteckrohr ausgebildeten Kragarm ein Steifigkeitssprung auftritt, so dass angesichts der hohen Winddrucke, die auf solchen Bauwerken lasten und der daraus resultieren hohen und ständig wechselnden Kräfte eine erhebliche Gefahr besteht, dass die Schweißnähte auf Dauer nicht halten und im Extremfall die Antennen abstürzen können.

Einen Steifigkeitssprung vermeidet auch nicht eine Befestigung, wie sie in der US 5,533,304 beschrieben ist, wobei dort der Kragarm über eine zweiteilige verschraubte Klemm-Manschette am Antennenträgerrohr befestigt ist, wobei der eine Teil der Klemm-Manschette an den Kragarm angschweißt ist. Diese Anordnung ist aber zum einen kompliziert und aufwändig, bietet nur eine Schraubhalterung und verlagert das Problem eines Steifigkeitssprungs nur auf die Verbindungsstelle zwischen Kragarm und der inneren Hälfte der Manschette, wo wiederum ein stumpfes Anschweißen vorliegt.

Der Erfindung liegt daher die Aufgabe zugrunde, eine Vorrichtung der eingangs genannten Art dahingehend auszugestalten, dass eine sichere dauerhafte, auch hohen Belastungen standhaltende Befestigung der Antennen-Trägerrohre an der Plattform eines Antennenmastes möglich ist.

Zur Lösung dieser Aufgabe ist erfindungsgemäß vorgesehen, dass der Kragarm zwei gegeneinander versteifte, vertikal beabstandete Kragarm-Platten aus Stahl umfasst, die das Trägerrohr aufnehmende Ausnehmungen aufweisen, deren Randkanten mit der Außenfläche des Trägerrohrs fest verbunden sind und dass die Kragarm-Platten durch eine mittige Längsversteifungsplatte und eine gleichzeitig zur Befestigung an der Plattform dienende stirnseitige Querversteifungsplatte gegeneinander verstrebt sind.

Durch diese Aufnahme des Trägerrohrs in den beiden miteinander fluchtenden Ausnehmungen der Kragarm-Platten ist der Steifigkeitssprung, wie er durch das stumpfe Anschweißen eines Rechteckrohrs entsteht, vollständig vermieden. Obgleich es prinzipiell möglich wäre, hat man dabei allerdings nicht eine Lösung gewählt, bei der der Kragarm als Rechteckrohr mit einer solch großen Breite ausgebildet ist, dass das Trägerrohr in eine durchgehende Bohrung eingesteckt werden kann, sondern die Konstruktion so ausgestaltet, dass die Kragarm-Platten durch eine mittige Längs- und eine gleichzeitig zur Befestigung an der Plattform dienende stirnseitige Querversteifungsplatte gegeneinander verstrebt sind, wobei die Längsversteifungsplatte längs ihrer vier Kanten mit den anliegenden Bauteilen verschweißt sein soll. Bei dieser Konstruktion hat es sich darüber hinaus als zweckmäßig erwiesen, die Längsversteifungsplatte mit abgeschrägten Ecken zu versehen, was das Zusammenfügen der Bauteile und die unabhängige Setzung der Schweißnähte erleichtert.

Weitere Vorteile, Merkmale und Einzelheiten der Erfindung ergeben sich aus der nachfolgenden Beschreibung eines Ausführungsbeispiels sowie anhand der Zeichnung. Dabei zeigen:
- Fig. 1: eine schematische Ansicht eines Antennenmastes mit einer Plattform, an der mittels Antennen-Trägerrohren zwei unterschiedliche Antennen befestigt sind,
- Fig. 2: einen Detailschnitt durch den Rand der Plattform mit der KragarmBefestigung eines Trägerrohrs,
- Fig. 3: einen Schnitt längs der Linie III-III in Fig. 2, und
- Fig. 4: einen Schnitt längs der Linie IV-IV in Fig. 2.

Am Antennenmast 1, der aus beliebigen Werkstoff bestehen kann, meist aus Stahlbeton gefertigt wird, ist eine Plattform 2 befestigt, an deren umlaufenden, durch einen U-förmigen Träger 3 versteiften Rand 4 Antennen-Trägerrohre 5 und 6 befestigt sind, an denen einmal eine Stabantenne 7 und zum anderen in Abstand über der Plattform eine Antennenschüssel 8 gehaltert sind.

Die vorliegende Erfindung bezieht sich auf die Befestigung der Antennen-Trägerrohre 5, 6 am Rand 3 der Plattform 2, wozu - wie beim Stand der Technik - ein Kragarm 9 verwendet wird. Erfindungsgemäß besteht dieser Kragarm aber nicht aus einem Rechteckrohr, das stumpf an das Trägerrohr 5 bzw. 6 angeschweißt ist, sondern es umfasst zwei beabstandete Kragarmplatten 10 und 11, die mit Aussparungen 12 und 13 versehen sind, die das Trägerrohr 5, 6 möglichst passgenau umfassen. Nachdem Einstecken des Trägerrohrs in die Ausnehmungen 12, 13 wird es mit Hilfe von Schweißnähten 14, 15 fest mit den Platten 10, 11 verbunden. Diese Platten 10, 11 sind darüber hinaus doch eine mittige Längsversteifungsplatte 16 und eine stirnseitige, gleichzeitig der Befestigung an der Plattform 2 dienende, Querversteifungsplatte 17 miteinander verstrebt. Die Längsversteifungsplatte 16 weist abgeschrägte Ecken 19 auf, wodurch das Zusammenfügen der Bauteile erleichtert ist und auch das Setzen der Schweißnähte. Die Schweißnähte 20 verbinden die Längsversteifungsplatte 16 sowohl mit den beiden Kragarm-Platten 10 und 11 als auch mit dem Außenmantel des Antennen-Trägerrohrs 5, 6 und der Querversteifungsplatte 17. Die mit den Platten 10 und 11 oben und unten verschweißte Querversteifungsplatte 17 weist schräg gestellte Langlöcher 21 auf, die der Schraubbefestigung am ringförmigen Versteifungs-Träger 3 der Plattform 2 dienen.

## Patentansprüche

1. Vorrichtung zur verwindungsfreien Befestigung eines Antennen-Trägerrohrs an der Plattform eines Antennenmastes, mit einem am Rand der Plattform befestigten mit dem Trägerrohr verschweißten Kragarm, **dadurch gekennzeichnet, dass** der Kragarm (9) zwei gegeneinander versteifte, vertikal beabstandete Kragarm-Platten (10, 11) aus Stahl umfasst, die das Trägerrohr (5, 6) aufnehmende Ausnehmungen (12, 13) aufweisen, deren Randkanten mit der Außenfläche des Trägerrohrs (5, 6) fest verbunden sind und dass die Kragarm-Platten (10, 11) durch eine mittige Längsversteifungsplatte (16) und eine gleichzeitig zur Befestigung an der Plattform (2) dienende stirnseitige Querversteifungsplatte (17) gegeneinander verstrebt sind.

2. Vorrichtung nach Anspruch 1, **dadurch gekennzeichnet, dass** die Randkanten mit der Außenfläche des Trägerrohrs (5, 6) verschweißt sind.

3. Vorrichtung nach Anspruch 1 oder 2, **dadurch gekennzeichnet, dass** die Längsversteifungsplatte (16) längs ihrer vier Kanten mit den anliegenden Bauteilen verschweißt ist.

4. Vorrichtung nach einem der Ansprüche 1 bis 3, **dadurch gekennzeichnet, dass** die Längsversteifungsplatte (16) mit abgeschrägten Ecken (19) versehen ist.

## Claims

1. A device for anti-torsion securing of an antenna mounting tube to the platform of an antenna mast, comprising a cantilever welded to the mounting tube at the edge of the platform, **characterised in that** the cantilever (9) comprises two vertically-spaced-apart cantilever plates (10, 11) of steel, the plates being braced to one another, and having openings (12, 13) for accommodating the mounting tube (5, 6), the peripheries of which openings are fixedly connected to the exterior surface of the mounting tube (5,6); and **in that** the cantilever plates (10, 11) are braced against one other by a central longitudinal stiffening plate (16) and a front-end transverse bracing plate (17) which is also for securing to the platform (2).

2. A device according to claim 1, **characterised in that** the peripheral edges are welded to the exterior surface of the tube (5, 6).

3. A device according to claims 1 or 2, **characterised in that** the longitudinal stiffening plate (16) is welded to the adjacent components along its four edges.

4. A device according to one of claims 1 to 3, **characterised in that** the longitudinal stiffening plate (6) is provided with chamfered corners.

## Revendications

1. Dispositif pour la fixation résistante aux vents d'un tube porteur d'antenne à la plate-forme d'un mât d'antenne du type comportant, fixé au bord de la plate-forme un bras de cerclage soudé au tube porteur, **caractérisé en ce que** le bras de cerclage (9) se compose de deux plaques de bras de cerclage (10, 11) en acier, rigides verticalement qui forment des creux (12, 13) recevant le tube porteur (5, 6) dont les arêtes marginales sont réunies rigidement à la surface extérieure du tube porteur (5, 6) et **en ce que** les plaques de bras de cerclage (10, 11) sont entretoisées l'une vis-à-vis de l'autre au moyen d'une plaque de rigidification longitudinale médiane (15) et d'une plaque de rigidification transversale (17) servant en même temps à la fixation à la plate-forme (2) du côté frontal.

2. Dispositif selon la revendication 1, **caractérisé en ce que** les arêtes marginales sont soudées à la surface extérieure du tube porteur (5, 6).

3. Dispositif selon la revendication 1 ou 2, **caractérisé en ce que** la plaque de rigidification longitudinale (16) est soudée le long de ses quatre arêtes aux éléments constitutifs qui sont à son contact.

4. Dispositif selon l'une quelconque des revendications 1 à 3, **caractérisé en ce que** la plaque de rigidification longitudinale (16) présente des coins coupés (19).
